# EUROPÄISCHE PATENTSCHRIFT

(11) **EP 3 426 996 B1**
(45) Veröffentlichungstag und Bekanntmachung des Hinweises auf die Patenterteilung: **22.01.2020**
(21) Anmeldenummer: 17708761.6
(22) Anmeldetag: 03.03.2017
(51) Int. Cl.: F27B 7/38, F27D 15/02

(54) **KÜHLER ZUM KÜHLEN VON HEISSEM SCHÜTTGUT UND VERFAHREN ZUR HERSTELLUNG EINES SOLCHEN KÜHLERS**
COOLER FOR COOLING HOT BULK MATERIAL AND METHOD FOR PRODUCING SUCH A COOLER
REFROIDISSEUR POUR REFROIDIR UN MATÉRIAU EN VRAC CHAUD ET PROCÉDÉ POUR PRODUIRE UN REFROIDISSEUR DE CE TYPE

(30) Priorität: 07.03.2016 DE 102016203683
(43) Veröffentlichungstag der Anmeldung: 16.01.2019
(73) Patentinhaber: thyssenkrupp Industrial Solutions AG, 45143 Essen (DE); thyssenkrupp AG, 45143 Essen (DE)
(72) Erfinder: ALTFELD, Jochen, 48167 Münster (DE); RÜTHER, Thomas, 48317 Drensteinfurt (DE)
(74) Vertreter: thyssenkrupp Intellectual Property GmbH
(86) Internationale Anmeldenummer: PCT/EP2017/054994
(87) Internationale Veröffentlichungsnummer: WO 2017/153268

(56) Entgegenhaltungen:
- DE-B4- 10 018 142
- DE-T2- 69 107 339
- GB-A- 699 107

## Beschreibung

Die Erfindung betrifft einen Kühler zum Kühlen von heißem Schüttgut, insbesondere Zementklinker, sowie ein Verfahren zur Herstellung eines Kühlers.

Zur Kühlung von heißem Schüttgut, wie beispielsweise Zementklinker, ist es bekannt, dass das Schüttgut auf einen von Kühlgas durchströmbaren Belüftungsboden eines Kühlers aufgegeben wird. Das heiße Schüttgut wird anschließend zur Kühlung von einem Ende des Kühlers zum anderen Ende bewegt und dabei von Kühlgas durchströmt.

Für den Transport des Schüttgutes vom Kühleranfang zum Kühlerende sind verschiedene Möglichkeiten bekannt. Bei einem sogenannten Schubrostkühler erfolgt der Transport des Schüttgutes durch bewegbare Förderelemente, die sich in Förderrichtung und entgegen der Förderrichtung bewegen. Die Förderelemente weisen eine Schubkante auf, die das Material in Förderrichtung transportieren.

Aus der DE 100 18 142 B4 ist ein Kühler bekannt, der einen Belüftungsboden mit einer Mehrzahl von sich in Förderrichtung und entgegen der Förderrichtung bewegbaren Förderelementen aufweist. Durch ein geeignetes Bewegungsmuster im Vor- und Rückhub wird das Material in Förderrichtung transportiert.

Aus der EP 1021692 B2 ist ein Kühler bekannt, der eine Mehrzahl von sich in Förderrichtung und entgegen der Förderrichtung bewegbaren Förderelementen aufweist. Die Förderelemente sind an einer Rahmenstruktur angebracht, die über Lager an dem Maschinenrahmen gelagert sind. Die Förderelemente weisen eine Form auf, die das transportieren in Förderrichtung ermöglichen.

Die aus dem Stand der Technik bekannten Kühler weisen oberhalb und unterhalb des Belüftungsbodens jeweils eine Belüftungskammer auf, wobei das auf dem Belüftungsboden liegende Schüttgut im Querstrom gekühlt wird. Die Montage solcher Kühler ist relativ aufwändig, wobei zusätzlich insbesondere die Materialkosten relativ hoch und die Wartung zeit- und kostenintensiv ist. Aus der GB 699,107 A ist ein Klinkerkühler bekannt, der ein Gehäuse aus Ziegelmauerwerk und Stahlplatten aufweist.

Es ist daher die Aufgabe der vorliegenden Erfindung einen Kühler bereitzustellen, der eine einfache und kostengünstige Montage und Wartung mit sich bringt.

Diese Aufgabe wird erfindungsgemäß durch einen Kühler mit den Merkmalen des unabhängigen Vorrichtungsanspruchs 1, sowie ein Verfahren zum Herstellen eines Kühlers gemäß dem unabhängigen Verfahrensanspruchs 11 gelöst. Vorteilhafte Weiterbildungen ergeben sich aus den abhängigen Ansprüchen.

Ein Kühler zum Kühlen von Schüttgut, insbesondere Zementklinker, umfasst nach einem ersten Aspekt einen von Kühlgas durchströmbaren Belüftungsboden zur Aufnahme des Schüttguts, eine erste Belüftungskammer, die oberhalb des Belüftungsbodens angeordnet ist und eine Mehrzahl von Seitenwänden aufweist und eine zweite Belüftungskammer, die unterhalb des Belüftungsbodens angeordnet ist und eine Mehrzahl von Seitenwänden aufweist. Zumindest eine Seitenwand der ersten und/oder der zweiten Belüftungskammer weist einen Werkstoff auf, der aus einem Gemisch aus einem Füllstoff und einem Bindemittel gegossen ist. Ein solcher Kühler ist insbesondere zur Kühlung von Zementklinker einem Drehrohrofen einer Zementanlage nachgeschaltet, sodass aus dem Drehrohrofen austretender Zementklinker in Förderrichtung von einem Ende des Kühlers zu dem gegenüberliegenden Ende des Kühlers bewegt und dabei mit Kühlgas durchströmt wird. Der Belüftungsboden des Kühlers ist vorzugsweise stationär ausgebildet und es ist zumindest eine Fördereinrichtung vorgesehen, die zum Transport des Schüttguts in Förderrichtung und entgegen der Förderrichtung hin und her bewegbar angeordnet ist. Vorzugsweise weist der Kühler eine Antriebseinrichtung, wie beispielsweise einen Hydraulikaktuator, zum Antreiben der Fördereinrichtung auf.

Das zu kühlende Schüttgut wird auf dem stationären Belüftungsboden aufgenommen, wobei der Belüftungsboden vorzugsweise plattenförmig ausgebildet ist und eine Mehrzahl von Durchlässen aufweist, durch welche Kühlgas beispielsweise mittels eines Ventilators, von unterhalb des Belüftungsbodens nach oben durch den Belüftungsboden strömt. Der Belüftungsboden weist ferner vorzugsweise eine Mehrzahl von sich in Förderrichtung erstreckenden Schlitzen auf, durch welche sich die Fördereinrichtung erstreckt. Die Fördereinrichtung ist insbesondere zumindest teilweise oberhalb des Belüftungsbodens angeordnet und weist eine Mehrzahl von sich quer zur Förderrichtung erstreckenden Mitnehmern auf, die zueinander beabstandet an dem sich in Förderrichtung erstreckenden Bereich angeordnet sind. Der Kühler weist vorzugsweise eine Mehrzahl von Fördereinrichtungen auf, die unabhängig voneinander bewegbar sind.

Die erste und die zweite Belüftungskammer sind insbesondere derart angeordnet, dass Kühlluft von der zweiten Belüftungskammer durch den Belüftungsboden in die erste Belüftungskammer strömbar ist.

Die Seitenwände der ersten und der zweiten Belüftungskammer schließen die jeweiligen Belüftungskammern gegen die Umgebung ab und bilde vorzugsweise das Gehäuse des Kühlers. Insbesondere weist die erste und die zweite Belüftungskammer jeweils zumindest vier Seitenwände auf, welche die Belüftungskammern gegen die Umgebung, insbesondere luftdicht abschließen.

Der Werkstoff aus einem Gemisch aus einem Füllstoff und einem Bindemittel umfasst beispielsweise ein Beton oder einen Polymerbeton. Unter einem Bindemittel sind Stoffe zu verstehen, durch die feste Stoffe, wie beispielsweise Pulver, Sande oder Kiese miteinander verbunden, insbesondere verklebt, werden. Bindemittel werden vorzugsweise in flüssiger oder pastöser Form den zu bindenden Füllstoffen zugesetzt. Das zusammen mit dem Füllstoff erhärtete Bindemittel bildet einen neuen, festen Werkstoff. Bindemittel umfassen beispielsweise hydraulische Bindemittel, die sowohl an der Luft als auch unter Wasser aushärten, wie beispielsweise Zement, Mischbinder oder Puzzolane. Des Weiteren umfassen Bindemittel nicht hydraulische Bindemittel (Luftbindemittel), wie beispielsweise Luftkalke, Gips oder Lehm, die nur an der Luft aushärten. Zusätzlich sind auch organische Bindemittel, wie beispielsweise Polyesterharze, Epoxidharze oder Bitumen umfasst, wobei die Bindung auch auf keramischer Basis in einem Sinterungsprozess erfolgen kann.

Unter Füllstoffen sind Materialien auf Basis mineralischer Stoffe, wie beispielsweise Kies, Sand oder Gesteinsmehl zu verstehen.

Die Ausbildung der Seitenwände der ersten und der zweiten Belüftungskammer des Kühlers aus einem Material aus einem Gemisch aus einem Füllstoff und einem Bindemittel bietet eine kostengünstige Möglichkeit zu Herstellung des Kühlers. Insbesondere bietet das Material die Möglichkeit, die relativ großen Seitenwände vor Ort durch Gießen herzustellen und somit einen aufwändigen Transport einzusparen. Da es sich bei dem Kühler insbesondere um einen Kühler für Zementklinker handelt ist der Zement als Bindemittel vor Ort leicht verfügbar. Auch sind Wartungsarbeiten in einem Verschleißfall einfach und kostengünstig an einer solchen Seitenwand durchführbar.

Gemäß einer ersten Ausführungsform ist zumindest eine Seitenwand der ersten und/oder der zweiten Belüftungskammer zumindest teilweise aus einem Beton oder einem Polymerbeton ausgebildet.

Das Material zumindest einer Seitenwand umfasst ferner beispielsweise einen Verbundwerkstoff aus einem Beton, wie Stahlbeton oder Faserbeton, wobei eine Zugabe von Stahl, Kunststoff- oder Glasfasern zu einem Beton erfolgt. Beispielsweise umfasst das Material einen Mineralguss bzw. Polymerbeton, wobei das Bindemittel einen Harz, insbesondere Epoxidharz, umfasst und der Füllstoff Quarzkies, Quarzsand und/ oder Gesteinsmehl aufweist.

Die Seitenwände der ersten und der zweiten Belüftungskammer bilden gemäß einer weiteren Ausführungsform Außenwände des Kühlers. Insbesondere ist zumindest eine der Seitenwände eine Außenwand des Kühlers.

Gemäß einer weiteren Ausführungsform ist jede der Seitenwände der ersten und der zweiten Belüftungskammer vollständig aus einem Werkstoff ausgebildet, der aus einem Gemisch aus einem Füllstoff und einem Bindemittel gebildet ist. Die Seitenwände sind insbesondere nicht aus einem Metall, insbesondere nicht aus Stahl bzw. Blech, ausgebildet.

Gemäß einer weiteren Ausführungsform weist die erste Belüftungskammer Dachelemente auf, die mit den Seitenwänden verbunden sind, wobei die Dachelemente aus einem Werkstoff aus einem Gemisch aus einem Füllstoff und einem Bindemittel ausgebildet sind. Die Dachelemente dienen insbesondere dem Abschließen der ersten Belüftungskammer gegenüber der Umgebung. Vorzugsweise sind die Dachelemente auf der dem Belüftungsboden gegenüberliegenden Seite der ersten Belüftungskammer angeordnet. Auch die Ausbildung der Dachelemente aus einem Werkstoff aus einem Gemisch aus einem Füllstoff und einem Bindemittel bietet eine einfache und kostengünstige Möglichkeit der Herstellung des Kühlers.

Innerhalb der zweiten Belüftungskammer sind gemäß einer weiteren Ausführungsform eine Mehrzahl von sich quer zur Förderrichtung erstreckenden Zwischenwänden angeordnet, die aus einem Werkstoff aus einem Gemisch aus einem Füllstoff und einem Bindemittel ausgebildet sind. Die Zwischenwände sind innerhalb der zweiten Belüftungskammer insbesondere derart angeordnet, dass sie die zweite Belüftungskammer in eine Mehrzahl von Kammern teilen und gegeneinander abschließen. Beispielsweise werden Ströme an Kühlluft mit unterschiedlicher Temperatur oder unterschiedlichen Volumenströmen an unterschiedlichen Kammern der zweiten Belüftungskammer in den Kühler eingeleitet und durchströmen den Belüftungsboden an unterschiedlichen Bereichen. Eine Ausbildung dieser Zwischenwände aus einem Gemisch aus einem Füllstoff und einem Bindemittel ermöglicht zusätzlich eine einfache Nachrüstung solcher Zwischenwände, wobei diese durch die relativ einfache Herstellung individuell an die Geometrie der zweiten Belüftungskammer anpassbar sind.

In zumindest einer der Seitenwände sind gemäß einer weiteren Ausführungsform Öffnungen angeordnet. Solche Öffnungen dienen beispielsweise der Wartung des Kühlers und bieten einen Zugang zu dem Inneren zumindest einer der Belüftungskammern. Insbesondere ist eine Tür zum Verschließen der Öffnung angeordnet. In zumindest einer der Seitenwände der zweiten Belüftungskammer sind vorzugsweise Öffnungen angebracht, die mit einer Kühlluftzufuhr verbunden sind, sodass durch diese Öffnungen Kühlluft in die zweite Belüftungskammer strömt. Zum einfachen Anschluss von beispielsweise Türen und zum Zuführen von Kühlluft sind in den Öffnungen vorzugsweise Stahlrahmen eingegossen.

Gemäß einer weiteren Ausführungsform weist zumindest eine der Seitenwände eine Mehrzahl von Wandsegmenten auf, die miteinander verbunden sind. Die Wandsegmente sind beispielsweise an einem Rahmen angebracht. Eine Mehrzahl von Wandsegmenten bietet die Möglichkeit eines modularen Aufbaus und somit einer einfachen und kostengünstigen Herstellung und Montage des Kühlers.

Die Wandsegmente sind gemäß einer weiteren Ausführungsform mittels einer Steckverbindung miteinander verbunden. Eine Steckverbindung ermöglicht eine schnelle und einfache Montage des Kühlers, wobei zusätzlich der Austausch einzelner, beispielsweise beschädigter Wandelemente einfach möglich ist.

Gemäß einer weiteren Ausführungsform ist an der Innenseite zumindest einer der Seitenwände eine Feuerfestauskleidung angebracht. Unter einer Feuerfestauskleidung ist insbesondere eine Wand zu verstehen, die parallel zu der Seitenwand angeordnet ist, an der sie befestigt ist. Insbesondere ist die Feuerfestauskleidung aus einem hitzebeständigen Material ausgebildet. Zwischen der Feuerfestauskleidung und der jeweiligen Seitenwand ist vorzugsweise ein Spalt angeordnet, der beispielsweise mit einem Isoliermaterial gefüllt sein kann. Vorzugsweise ist die Feuerfestauskleidung relativ zu der Seitenwand dehnbar angebracht, sodass eine temperaturbedingte Wärmeausdehnung der Feuerfestauskleidung relativ zu der Seitenwand möglich ist. Insbesondere ist die Feuerfestauskleidung an der Seitenwand mittels einer schwimmenden Verbindung angebracht, sodass eine relative Bewegung der Feuerfestauskleidung zu der Seitenwand möglich ist. Die Wärmeausdehnung der Seitenwand und der Feuerfestauskleidung sind Aufgrund von Temperaturdifferenzen unterschiedlich, wobei die unterschiedliche Temperaturausdehnung mittels der schwimmenden Verbindung kompensiert wird, sodass Verspannungen der Feuerfestauskleidung vermieden werden.

Die Erfindung umfasst ferner ein Verfahren zur Herstellung eines Kühlers zum Kühlen von Schüttgut, insbesondere Zementklinker, aufweisend einen von Kühlgas durchströmbaren Belüftungsboden zur Aufnahme des Schüttguts, eine erste Belüftungskammer, die oberhalb des Belüftungsbodens angeordnet ist und eine Mehrzahl von Seitenwänden aufweist, eine zweite Belüftungskammer, die unterhalb des Belüftungsbodens angeordnet ist und eine Mehrzahl von Seitenwänden aufweist. Zumindest eine der Seitenwände der ersten und/ oder der zweiten Belüftungskammer wird aus einem Material gegossen das ein Gemisch aus einem Füllstoff und einem Bindemittel aufweist.

Die mit Bezug auf den Kühler beschriebenen Vorteile treffen in verfahrensmäßiger Entsprechung ebenfalls auf das Verfahren zur Herstellung eines Kühlers zu.

### Beschreibung der Zeichnungen

Die Erfindung ist nachfolgend anhand eines Ausführungsbeispiels mit Bezug auf die beiliegenden Figuren näher erläutert.
- Fig. 1: zeigt eine schematische Darstellung eines Ausschnitts eines Kühlers in einer 3D Ansicht gemäß einem Ausführungsbeispiel.
- Fig. 2: zeigt eine schematische Darstellung eines Ausschnitts eines Kühlers in einer Seitenansicht gemäß einem Ausführungsbeispiel.
- Fig. 3: zeigt eine schematische Darstellung eines Ausschnitts eines Kühlers in einer 3D Ansicht gemäß einem Ausführungsbeispiel.

Fig. 1 bis 3 zeigen einen Kühler 10 zum Kühlen von Schüttgut, wie beispielsweise Zementklinker. Insbesondere ist ein solcher Kühler 10 einem nicht dargestellten Drehrohrofen einer Zementanlage nachgeschaltet und kühlt aus dem Drehrohrofen austretenden Zementklinker. Zur Kühlung wird das Schüttgut in die mit einem Pfeil A dargestellte Förderrichtung bewegt. Der in Fig.1 dargestellte Kühler 10 weist einen Belüftungsboden 12 zur Aufnahme des Schüttguts auf. Der Belüftungsboden 12 ist stationär und weist eine Mehrzahl von Belüftungsdurchlässen zur Baufschlagung des auf dem Belüftungsboden 12 liegenden zu kühlenden Schüttguts mit einem durch die Belüftungsdurchlässe strömenden Kühlgasstrom auf. Das Kühlgas strömt beispielsweise durch eine nicht dargestellte Ventilatoreinheit von unten durch den Belüftungsboden 12. Der Belüftungsboden 12 des Kühlers 10 umfasst eine Mehrzahl von Belüftungsbodensegmente 40, wobei in der Fig. 1 lediglich vier solcher Belüftungsbodensegmente 40 dargestellt sind. Beispielhaft sind in Fig. 1 quer zur Förderrichtung A jeweils zwei Belüftungsbodensegmente 40 nebeneinander angeordnet.

Der Belüftungsboden 12 wird von einem ebenfalls stationären Fundament 34 getragen, wobei der Belüftungsboden 12 auf dem Fundament 34 aufliegt und mit diesem fest verbunden, beispielsweise verschraubt oder verschweißt ist. Das Fundament 34 umfasst in Fig. 1 beispielhaft eine Mehrzahl von vertikalen Säulen, auf denen die Belüftungsbodensegmente 40 des Belüftungsbodens 12 aufliegen. Jedes Belüftungsbodensegment 40 liegt beispielhaft auf vier Säulen auf. Es ist ebenfalls denkbar das Fundament 34 als Streifenfundament mit sich in Förderrichtung A oder quer zur Förderrichtung A erstreckenden Elementen auszuführen. Das Fundament 34 umfasst auch eine Bodenbereich, auf dem die Säulen angebracht sind.

Jedes Belüftungsbodensegment 40 weist eine Mehrzahl von sich im Wesentlichen in Förderrichtung A erstreckenden Fördereinrichtungen 36 auf. Die Fördereinrichtungen 36 sind oberhalb des Belüftungsbodens 12 angeordnet und umfassen eine Mehrzahl von sich in Förderrichtung erstreckender Bereiche, auf denen jeweils beispielhaft drei sich quer zur Förderrichtung erstreckende Mitnehmer angebracht sind. Ein Belüftungsbodensegment 40 weist beispielhaft jeweils fünf quer zur Förderrichtung A nebeneinander angeordnete Fördereinrichtungen 36 auf. Die Fördereinrichtungen 36 sind parallel zueinander und quer zur Förderrichtung A gleichmäßig zueinander beabstandet angeordnet.

Fig. 2 zeigt eine Seitenansicht des Kühlers 10 der Fig. 1 und 3, wobei die dargestellten Kühlerelemente denen der Fig. 1 und 3 entsprechen. Unterhalb des Belüftungsbodens 12 ist eine Antriebseinheit 38 angeordnet, die mit jeweils einer Fördereinrichtungen 36 verbunden ist. In dem Ausführungsbeispiel der Fig. 1 bis 3 sind eine Mehrzahl von Antriebseinheiten 38 zum Antrieb der Fördereinrichtungen 36 angeordnet. Bei der Antriebseinheit 38 handelt es sich beispielhaft um eine Zylinder-Kolbeneinheit, die mit ihrem einen Ende an der stationären Struktur, insbesondere an dem Belüftungsboden, und mit ihrem anderen Ende an jeweils einer Fördereinrichtung 36 angebracht ist.

Im Betrieb des Kühlers 10 wird jede der Fördereinrichtungen 36 mittels einer jeweiligen Antriebseinheit 38 in Förderrichtung und entgegen der Förderrichtung A bewegt. Insbesondere werden die Fördereinrichtungen 36 gemeinsam in Förderrichtung A bewegt und getrennt voneinander entgegen der Förderrichtung A bewegt. Wird beispielsweise Schüttgut zum Kühlen auf den Belüftungsboden 12 aufgegeben, bildet dies eine relativ kompakte Einheit, die bei einem gemeinsamen Vorhub der Fördereinrichtungen 36 in Förderrichtung A transportiert werden kann. Die getrennte Bewegung der Fördereinrichtungen 36 entgegen der Förderrichtung A bewirkt, dass aufgrund von Reibung weniger Schüttgut über die Mitnehmer der Fördereinrichtungen 36 mitgenommen wird als bei einer gemeinsamen Bewegung der Fördereinrichtungen 36. Dies resultiert insgesamt in einer Bewegung des Schüttguts entlang des Belüftungsbodens 12 in Förderrichtung A.

Der Kühler 10 umfasst des Weiteren eine erste Belüftungskammer 14, die oberhalb des Belüftungsbodens 12 angeordnet ist. In Fig. 1 ist lediglich ein Ausschnitt der ersten Belüftungskammer 14 dargestellt. Die erste Belüftungskammer umfasst den gesamten Bereich oberhalb des Belüftungsbodens und wird durch die Seitenwände 18 der ersten Belüftungskammer 14 seitlich gegenüber der Umgebung abgeschlossen. Die erste Belüftungskammer 14 weist neben der dargestellten, sich in Förderrichtung A erstreckenden Seitenwand 18 noch mindestens drei weitere Seitenwände auf, die in Fig. 1 nicht dargestellt sind und die Belüftungskammer 14 gegen die Umgebung abschließen. Fig. 3 zeigt einen Ausschnitt des Kühlers 10, wobei zusätzlich zwei Dachelemente 42 dargestellt sind, die die ersten Belüftungskammer 14 nach oben gegen die Umgebung abschließen. Nach unten wird die erste Belüftungskammer 14 von dem Belüftungsboden 12 abgeschlossen. Insbesondere dienen die Seitenwände 18 und die Dachelemente 42 dazu, die Belüftungskammer 14 luftdicht gegen die Umgebung abzuschließen. In der Seitenwand 18 ist eine rechteckige Ausnehmung 30 angeordnet, die beispielsweise eine Wartungsöffnung bildet.

An der Innenseite der Seitenwände 18 der ersten Belüftungskammer 14 ist eine Feuerschutzeinrichtung 28 angebracht. Die Feuerschutzeinrichtung 28 umfasst beispielsweise eine Mehrzahl von nach Außen hintereinander angeordneten Schichten, wobei die Innenseite als keramischer feuerfester Werkstoff derart ausgewählt ist, dass es temperaturfest ist und insbesondere Temperaturen von 1000-1200°C, die innerhalb der ersten Belüftungskammer auftreten, widersteht. Des Weiteren weist die Feuerschutzeinrichtung 28 eine isolierende Eigenschaft auf, wobei die erste Belüftungskammer 14 gegenüber der Umgebung isoliert wird.

Unterhalb des Belüftungsbodens 12 ist eine zweite Belüftungskammer 16 angeordnet. Die zweite Belüftungskammer 16 weist eine Mehrzahl von Seitenwänden 20, 22, 24 auf, welche die zweite Belüftungskammer gegenüber der Umgebung, insbesondere luftdicht, abschließen. In Fig. 1 und 3 sind lediglich drei der Seitenwände 20, 22, 24 der zweiten Belüftungskammer 16 dargestellt. Nach oben wird die zweite Belüftungskammer 16 von dem Belüftungsboden 12 abgeschlossen. Das Fundament 34, insbesondere der Bodenbereich des Fundaments 34 schließt die zweite Belüftungskammer 16 nach unten ab. Innerhalb der zweiten Belüftungskammer sind die Säulen des Fundaments 34 und eine Mehrzahl von sich quer zur Förderrichtung A erstreckenden Zwischenwänden 26 angebracht. Die Zwischenwände 26 dienen ebenfalls als Auflage für die Belüftungsbodensegmente 40 und unterteilen die zweite Belüftungskammer 16 in eine Mehrzahl von in Förderrichtung A hintereinander angeordneten Belüftungskammern.

In den sich in Förderrichtung A erstreckenden Seitenwänden 22, 24 der zweiten Belüftungskammer 16 sind eine Mehrzahl von Öffnungen 32 angebracht, die beispielhaft rechteckig ausgebildet sind. Die Öffnungen 32 bilden beispielsweise einen Lufteinlass zum Einlassen der Kühlluft in die zweite Belüftungskammer 16 oder eine Wartungsöffnung. Die Öffnungen weisen beispielsweise in die Seitenwände eingegossene Stahlrahmen auf.

Die Seitenwände 18, 20, 22, 24 der ersten und der zweiten Belüftungskammer 14, 16 weisen ein Material auf, das aus einem Gemisch aus einem Füllstoff und einem Bindemittel ausgebildet ist. Beispielsweise sind die Seitenwände 18, 20, 22, 24 vollständig aus diesem Material ausgebildet. Auch die die erste Belüftungskammer 14 nach oben abschließenden Dachelemente 42 sind aus einem Material aus einem Gemisch aus einem Füllstoff und einem Bindemittel ausgebildet.

Ein solches Material umfasst beispielsweise einen Beton, wobei das Bindemittel vorzugsweise Zement und der Füllstoff beispielsweise Kies von Hartgesteinen umfasst. Das Material umfasst ferner einen Verbundwerkstoff aus einem Beton, wie Stahlbeton oder Faserbeton, wobei eine Zugabe von Stahl, Kunststoff- oder Glasfasern zu einem Beton erfolgt. Beispielsweise umfasst das Material einen Mineralguss bzw. Polymerbeton, wobei das Bindemittel einen Harz, insbesondere Epoxidharz, umfasst und der Füllstoff Quarzkies, Quarzsand und/ oder Gesteinsmehl aufweist.

Die Ausbildung der Seitenwände 18, 20, 22, 24 der ersten und der zweiten Belüftungskammer 14, 16 des Kühlers 10 aus einem Material aus einem Gemisch aus einem Füllstoff und einem Bindemittel bietet eine kostengünstige Möglichkeit zu Herstellung des Kühlers 10. Insbesondere bietet das Material die Möglichkeit, die relativ großen Seitenwände 18, 20, 22, 24 vor Ort durch Gießen herzustellen und somit einen aufwändigen Transport einzusparen. Da es sich bei dem Kühler insbesondere um einen Kühler für Zementklinker handelt ist der Zement als Bindemittel vor Ort leicht verfügbar.

Die Seitenwände 18, 20, 22, 24 der ersten und der zweiten Belüftungskammer 14, 16 des Kühlers 10 umfassen beispielsweise eine Mehrzahl von in den Fig. 1 bis 3 nicht dargestellten Wandsegmenten. Die Wandsegmente werden beispielsweise mittels einer Steckverbindung miteinander befestigt, sodass diese die Seitenwände 18, 20, 22, 24 ausbilden.

Die Seitenwand 18 der ersten Belüftungskammer 14 weist auf der Innenseite die Feuerfestauskleidung 28 auf. Zwischen der Feuerfestauskleidung 28 und der aus einem Material aus einem Gemisch aus einem Füllstoff und einem Bindemittel ausgebildeten Seitenwand ist ein Spalt ausgebildet. Dieser Spalt ermöglicht eine unterschiedliche Wärmeausdehnung der Feuerfestauskleidung 28 und der Seitenwand 18. Die Feuerfestauskleidung 28 ist mittels einer schwimmenden Befestigung an der Seitenwand angebracht, die eine relative Bewegung der Feuerfestauskleidung 28 zu der Seitenwand 18 ermöglicht. Die schwimmende Befestigung weist insbesondere keramische Ankersteine, die mit Klauen, Bügeln oder Kloben an den Seitenwänden befestigt werden oder elastische metallische Ankerhaken auf, die ebenfalls an den Seitenwänden befestigbar sind.

### Bezugszeichenliste

- 10: Kühler
- 12: Belüftungsboden
- 14: erste Belüftungskammer
- 16: zweite Belüftungskammer
- 18: Seitenwand der ersten Belüftungskammer
- 20: Wand
- 22: Wand
- 24: Wand
- 26: Zwischenwand
- 28: Feuerfestauskleidung
- 30: Ausnehmung
- 32: Öffnung
- 34: Fundament
- 36: Fördereinrichtung
- 38: Antriebseinrichtung
- 40: Belüftungsbodensegment

## Patentansprüche

1. Kühler (10) zum Kühlen von Schüttgut, insbesondere Zementklinker, aufweisend einen von Kühlgas durchströmbaren Belüftungsboden (12) zur Aufnahme des Schüttguts,
eine erste Belüftungskammer (14), die oberhalb des Belüftungsbodens (12) angeordnet ist und eine Mehrzahl von Seitenwänden (18) aufweist,
eine zweite Belüftungskammer (16), die unterhalb des Belüftungsbodens (12) angeordnet ist und eine Mehrzahl von Seitenwänden (20, 22, 24) aufweist, **dadurch gekennzeichnet, dass**
zumindest eine Seitenwand (18, 20, 22, 24) der ersten und/oder der zweiten Belüftungskammer (14, 16) einen Werkstoff aufweist, der aus einem Gemisch aus einem Füllstoff und einem Bindemittel gegossen ist.

2. Kühler (10) nach Anspruch 1, wobei zumindest eine Seitenwand (18, 20, 22, 24) der ersten und/oder der zweiten Belüftungskammer (14, 16) zumindest teilweise aus einem Beton oder einem Polymerbeton ausgebildet ist.

3. Kühler (10) nach einem der vorangehenden Ansprüche, wobei die Seitenwände (18, 20, 22, 24) der ersten und der zweiten Belüftungskammer (14, 16) Außenwände des Kühlers (10) bilden.

4. Kühler (10) nach einem der vorangehenden Ansprüche, wobei jede der Seitenwände (18, 20, 22, 24) der ersten und der zweiten Belüftungskammer (14, 16) vollständig aus einem Werkstoff ausgebildet sind, der aus einem Gemisch aus einem Füllstoff und einem Bindemittel gebildet ist.

5. Kühler (10) nach einem der vorangehenden Ansprüche, wobei die erste Belüftungskammer (14) Dachelemente (42) aufweist, die mit den Seitenwänden (18, 20, 22, 24) verbunden sind und wobei die Dachelemente (42) aus einem Werkstoff aus einem Gemisch aus einem Füllstoff und einem Bindemittel ausgebildet sind.

6. Kühler (10) nach einem der vorangehenden Ansprüche, wobei innerhalb der zweiten Belüftungskammer (14) eine Mehrzahl von sich quer zur Förderrichtung (A) erstreckenden Zwischenwänden (26) angeordnet sind, die aus einem Werkstoff aus einem Gemisch aus einem Füllstoff und einem Bindemittel ausgebildet sind.

7. Kühler (10) nach einem der vorangehenden Ansprüche, wobei in zumindest einer der Seitenwände (18, 20, 22, 24) Öffnungen angeordnet sind.

8. Kühler (10) nach einem der vorangehenden Ansprüche, wobei zumindest eine der Seitenwände (18, 20, 22, 24) eine Mehrzahl von Wandsegmenten aufweist, die miteinander verbunden sind.

9. Kühler (10) nach Anspruch 8, wobei die Wandsegmente mittels einer Steckverbindung miteinander verbunden sind.

10. Kühler (10) nach einem der vorangehenden Ansprüche, wobei an der Innenseite
zumindest einer der Seitenwände eine Feuerfestauskleidung (28) angebracht ist.

11. Verfahren zur Herstellung eines Kühlers (10) zum Kühlen von Schüttgut,
insbesondere Zementklinker, aufweisend
einen von Kühlgas durchströmbaren Belüftungsboden (12) zur Aufnahme des Schüttguts,
eine erste Belüftungskammer (14), die oberhalb des Belüftungsbodens (12) angeordnet ist und eine Mehrzahl von Seitenwänden (18) aufweist,
eine zweite Belüftungskammer (16), die unterhalb des Belüftungsbodens (12) angeordnet ist und eine Mehrzahl von Seitenwänden (20, 22, 24) aufweist,
**dadurch gekennzeichnet, dass** zumindest eine der Seitenwände (18, 20, 22, 24) der ersten und/ oder der zweiten Belüftungskammer (14, 16) aus einem Material gegossen wird, das ein Gemisch aus einem Füllstoff und einem Bindemittel aufweist.

## Claims

1. Cooler (10) for cooling bulk material, in particular cement clinker, having a ventilation base (12), through which cooling gas can flow, to hold the bulk material,
a first ventilation chamber (14), which is arranged above the ventilation base (12) and comprises a plurality of side walls (18),
a second ventilation chamber (16), which is arranged below the ventilation base (12) and comprises a plurality of side walls (20, 22, 24), **characterized in that**
at least one side wall (18, 20, 22, 24) of the first and/or the second ventilation chamber (14, 16) comprises a material which is cast from a mixture of a filler and a binder.

2. Cooler (10) according to Claim 1, wherein at least one side wall (18, 20, 22, 24) of the first and/or the second ventilation chamber (14, 16) is at least partly formed from concrete or polymer concrete.

3. Cooler (10) according to one of the preceding claims, wherein the side walls (18, 20, 22, 24) of the first and the second ventilation chamber (14, 16) form outer walls of the cooler (10).

4. Cooler (10) according to one of the preceding claims, wherein each of the side walls (18, 20, 22, 24) of the first and the second ventilation chamber (14, 16) are completely formed from a material which is formed from a mixture of a filler and a binder.

5. Cooler (10) according to one of the preceding claims, wherein the first ventilation chamber (14) comprises roof elements (42) which are connected to the side walls (18, 20, 22, 24), and wherein the roof elements (42) are formed from a material formed from a mixture of a filler and a binder.

6. Cooler (10) according to one of the preceding claims, wherein a plurality of intermediate walls (26) extending transversely with respect to the conveying direction (A) and formed from a material formed from a mixture of a filler and a binder are arranged within the second ventilation chamber (14) .

7. Cooler (10) according to one of the preceding claims, wherein openings are arranged in at least one of the side walls (18, 20, 22, 24).

8. Cooler (10) according to one of the preceding claims, wherein at least one of the side walls (18, 20, 22, 24) comprises a plurality of wall segments which are connected to one another.

9. Cooler (10) according to Claim 8, wherein the wall segments are connected to one another by means of a plug-in connection.

10. Cooler (10) according to one of the preceding claims, wherein a refractory lining (28) is attached to the inside of at least one of the side walls.

11. Method for producing a cooler (10) for cooling bulk material, in particular cement clinker, having
a ventilation base (12), through which cooling gas can flow, to hold the bulk material,
a first ventilation chamber (14), which is arranged above the ventilation base (12) and comprises a plurality of side walls (18),
a second ventilation chamber (16), which is arranged below the ventilation base (12) and comprises a plurality of side walls (20, 22, 24), **characterized in that** at least one of the side walls (18, 20, 22, 24) of the first and/or the second ventilation chamber (14, 16) is cast from a material which comprises a mixture of a filler and a binder.

## Revendications

1. Refroidisseur (10) pour refroidir un matériau en vrac, notamment un clinker, comportant :
un plancher d'aération (12) pouvant être traversé par un gaz de refroidissement et destiné à recevoir le matériau en vrac ;
une première chambre d'aération (14) disposée au-dessus du plancher d'aération (12) et comportant une pluralité de parois latérales (18) ;
une deuxième chambre d'aération (16) disposée en dessous du plancher d'aération (12) et comportant une pluralité de parois latérales (20, 22, 24) ;
**caractérisé en ce que** :
au moins une paroi latérale (18, 20, 22, 24) de la première et/ou de la deuxième chambre d'aération (14, 16) comporte une matière coulée à partir d'un mélange de matière de remplissage et de liant.

2. Refroidisseur (10) selon la revendication 1, au moins une paroi latérale (18, 20, 22, 24) de la première et/ou de la deuxième chambre d'aération (14, 16) étant réalisée au moins en partie en béton ou en béton polymère.

3. Refroidisseur (10) selon l'une quelconque des revendications précédentes, les parois latérales (18, 20, 22, 24) de la première et de la deuxième chambre d'aération (14, 16) formant des parois extérieures du refroidisseur (10).

4. Refroidisseur (10) selon l'une quelconque des revendications précédentes, chacune des parois latérales (18, 20, 22, 24) de la première et de la deuxième chambre d'aération (14, 16) étant entièrement réalisée à partir d'une matière composée d'un mélange de matière de remplissage et de liant.

5. Refroidisseur (10) selon l'une quelconque des revendications précédentes, la première chambre d'aération (14) comportant des éléments de toit (42) reliés aux parois latérales (18, 20, 22, 24) et les éléments de toit (42) étant réalisés à partir d'une matière composée d'un mélange de matière de remplissage et de liant.

6. Refroidisseur (10) selon l'une quelconque des revendications précédentes, une pluralité de parois intermédiaires (26) s'étendant transversalement à la direction de transport (A) à l'intérieur de la deuxième chambre d'aération (14), ces parois étant réalisées à partir d'une matière composée d'un mélange de matière de remplissage et de liant.

7. Refroidisseur (10) selon l'une quelconque des revendications précédentes, des ouvertures étant disposées dans au moins une des parois latérales (18, 20, 22, 24) .

8. Refroidisseur (10) selon l'une quelconque des revendications précédentes, au moins une des parois latérales (18, 20, 22, 24) comportant une pluralité de segments de paroi reliés entre eux.

9. Refroidisseur (10) selon la revendication 8, les segments de paroi étant reliés entre eux au moyen d'une liaison par enfichage.

10. Refroidisseur (10) selon l'une quelconque des revendications précédentes, un revêtement ignifuge (28) étant disposé au niveau du côté intérieur d'au moins une des parois latérales.

11. Procédé de fabrication d'un refroidisseur (10) pour refroidir un matériau en vrac, notamment un clinker, comportant :
un plancher d'aération (12) pouvant être traversé par un gaz de refroidissement et destiné à recevoir le matériau en vrac ;
une première chambre d'aération (14) disposée au-dessus du plancher d'aération (12) et comportant une pluralité de parois latérales (18) ;
une deuxième chambre d'aération (16) disposée en dessous du plancher d'aération (12) et comportant une pluralité de parois latérales (20, 22, 24) ;
**caractérisé en ce que** :
au moins une des parois latérales (18, 20, 22, 24) de la première et/ou de la deuxième chambre d'aération (14, 16) est coulée à partir d'une matière comportant un mélange de matière de remplissage et de liant.
